# EUROPÄISCHE PATENTSCHRIFT

(11) **EP 4 367 900 B1**
(45) Veröffentlichungstag und Bekanntmachung des Hinweises auf die Patenterteilung: **05.08.2026**
(21) Anmeldenummer: 22746970.7
(22) Anmeldetag: 04.07.2022
(51) Int. Cl.: H04R 3/02, H04R 1/10, G10K 11/175, H04R 25/00

(54) **COMPUTERGESTÜTZTES VERFAHREN ZUR STABILEN VERARBEITUNG EINES AUDIOSIGNALS UNTER VERWENDUNG EINES ADAPTIERTEN LMS-ALGORITHMUS**
ELECTRO-ACOUSTIC METHOD USING AN LMS ALGORITHM
PROCÉDÉ ÉLECTRO-ACOUSTIQUE UTILISANT UN ALGORITHME LMS

(30) Priorität: 05.07.2021 EP 21183695
(43) Veröffentlichungstag der Anmeldung: 15.05.2024
(73) Patentinhaber: Austrian Audio GmbH, 1230 Wien (AT)
(72) Erfinder: KOLLENZ, Ludwig, 2120 Wolkersdorf (AT)
(74) Vertreter: Babeluk Patentanwälte GmbH
(86) Internationale Anmeldenummer: PCT/EP2022/068392
(87) Internationale Veröffentlichungsnummer: WO 2023/280752

(56) Entgegenhaltungen:
- WO-A2-00/19605
- US-A1- 2008 063 230
- US-A1- 2017 201 276
- XU YANHONG ET AL: "Design the Adaptive Noise Canceller Based on an Improved LMS Algorithm and Realize It by DSP", INTELLIGENT COMPUTATION TECHNOLOGY AND AUTOMATION (ICICTA), 2012 FIFTH INTERNATIONAL CONFERENCE ON, IEEE, 12 January 2012 (2012-01-12), pages 143 - 146, XP032115542, ISBN: 978-1-4673-0470-2, DOI: 10.1109/ICICTA.2012.42

## Beschreibung

Die Erfindung betrifft ein Computergestütztes Verfahren zur Verarbeitung eines Audiosignals unter Verwendung eines adaptierten LMS-Algorithmus entsprechend dem Oberbegriff des Anspruches 1.

LMS-Algorithmen, die Sammelbezeichnung für Algorithmen, bei denen die Fehlerquadrate minimiert werden (least mean squares) werden in der Elektroakustik insbesondere für adaptive Filter in zahlreichen Varianten und für die unterschiedlichsten Anwendungsgebiete seit Langem verwendet. Die derzeit meistverwendeten Varianten sind unter den folgenden Kurzbezeichnungen bekannt: LMS, NLMS, sign-LMS, LMS mit variabler Schrittweite (VSS-LMS), LMS mit Korrelationsfaktor oder NLMS und für spezielle Anwendungsformen Varianten wie filtered-x LMS oder filtered-e LMS (siehe International Journal of Electrical and Computer Engineering Vol. 7, No. 5, October 2017, LMS Adaptive Filters for Noise Cancellation: A Review, S. 2520ff).

Die Anwendung von LMS-Algorithmen ist etwa bei Feedbackunterdrückung aus dem Stand der Technik bekannt. Insbesondere sign-LMS können in diesem Zusammenhang verwendet werden.

Die US 2008/0063230 zeigt die Verwendung eines klassischen LMS-Algorithmus in Verbindung mit einem Adaptive Digital Filter (ADF). Der ADF wird hier vom LMS-Algorithmus gesteuert.

Als weiteres Beispiel für die Verwendung sei die US 9,807,503 genannt, bei der ein Equalizer angewandt wird, um die Wiedergabe einer digitalen akustischen Quelle (zum Beispiel Bluetooth-Audio) zu optimieren. Der Equalizer wird von einem adaptiven Filter angesteuert, dessen Filterkoeffizienten werden beispielsweise durch Anwendung von LMS erhalten und sodann mittels linearer Interpolation und/oder der Exponentialmethode geglättet.

Die WO0019605 zeigt eine Standardausführung eines adaptiven Feedback-Cancellers unter Verwendung eines NLMS-Algorithmus.

Die US 2017/0201276 zeigt eine LMS Anwendung (Standard-Systemschätzung) bei welcher die Eingangssignale des LMS Algorithmus unterschiedlich verzögert werden.

Weiters zeigt das NPL-Dokument "Design the adaptive noise canceller based on an improved LMS algorithm and realize it by DSP" von Xu Yanhong und Zhang Ze die Möglichkeit auf einen verbesserten sign-LMS als adaptiven Systemschätzer einzusetzen.

Nachteilig bei allen Lösungen ist die potentielle Instabilität des Systems. Die exponentielle Glättung nutzt für den Attack- und den Release-Fall denselben Koeffizienten. Durch diese Eigenschaft können bei adaptiven Filtern unter gewissen, ungünstigen, Bedingungen die Filterkoeffizienten gegen unendlich hohe Werte konvergieren. Ein solches Überschießen der Filterkoeffizienten wird durch die Wortbreite des verwendeten Prozessors verhindert. Diese Eigenschaft wird als clipping bezeichnet. Ein typischer Fall für ein solches clipping ist eine akustische Rückkopplungsunterdrückung: Entsteht eine Rückkopplung (das Mikrophon zeichnet den Lautsprecher auf), ist diese als sehr lauter Sinus wahrnehmbar ("Heulen"). In diesem Fall wird ein adaptives Filter so konfiguriert, dass es die Ausgabe des Lautsprechers filtert und beim Mikrophon abzieht. Im optimalen Fall filtert es exakt den Rückkopplungs-Sinus und zieht ihn am Mikrophon ab, ergo wird der Sinus ausgelöscht. Wird das System allerdings mit einem sinusartigen Ton von einer externen Quelle konfrontiert (z.B. Musik) versucht das adaptive Filter diesen auszulöschen. Da er trotz Subtraktion nicht schwächer wird (die Quelle ist ja nicht mehr der Lautsprecher sondern extern) schwellen die Filterkoeffizienten gegen Unendlich an. Das Ergebnis ist ein verzerrter Klang. Es ist im Stand der Technik zur Vermeidung dieses fehlerhaften Konvergierens bekannt, die Koeffizienten durch einen externen Algorithmus zu überwachen und bei einem bestimmten Schwellenwert zu limitieren, was vom Ergebnis her brauchbar ist, aber höheren Aufwand hinsichtlich Komplexität und Rechenleistung mit sich bringt.

Ein Problemfall tritt beispielsweise bei im Ohr befindlichen Hörsystemen wie In-Ear Kopfhörern oder Hörgeräten auf, wenn das Gerät aus dem Ohr genommen wird. Durch den Wegfall der passiven Dämpfung versucht ein Verfahren, das einen klassischen LMS-Algorithmus nutzt, die Verstärkung der ANC-Filter ins Unendliche anzuheben, da keinerlei ANC-Leistung mehr vorhanden ist. Somit müssen zusätzliche Sensoren eingesetzt werden um zu detektieren ob das Gerät sich im Ohr befindet oder nicht.

Es besteht somit ein Bedarf an einem LMS-Algorithmus, der eine geringere Komplexität des akustischen Systems erfordert und einen geringeren Bedarf an Rechenleistung aufweist und nicht nur in ANC-Systemen einsetzbar ist, sondern überall dort eingesetzt werden kann, wo adaptive Filter verwendet werden.

Erfindungsgemäß werden diese Probleme durch Verwendung eines neuen PEAK-LMS-Algorithmus gelöst, der die im kennzeichnenden Teil des Anspruches 1 angegebenen Merkmale aufweist, mit andern Worten, bei dem aus einer Eingangssignalfolge und einer Filterausgabefolge eine Signumfunktion berechnet wird, welche zusammen mit einer Folge von initialen Filterwerten und einer Folge von Zeitkonstanten für den Attack- und den Releasefall, die nicht gleich sein müssen, verwendet werden, um eine Folge adaptierter Filterwerte zu berechnen. In einer Ausgestaltung sind, im Verfahren/Algorithmus selbst, obere und untere Limits für die Koeffizienten gesetzt, sodass die Gefahr des Konvergierens nach oben intrinsisch ausgeschlossen ist, wodurch auch das aufwendige, externe Monitoring entfällt.

Die Erfindung wird nachfolgend durch Beispiele verdeutlicht. Dabei zeigt
die Fig. 1 den schematischen Aufbau einer Rückkopplungs-Unterdrückung eines akustischen Systems,
die Fig. 2 stabile Werte für die Koeffizienten des Filters, die nach dem in Fig. 1 beschriebenen Verfahren mittels PEAK-LMS-Algorithmus erhalten wurden,
die Fig. 3 Filterkoeffizienten eines LMS-Algorithmus für ein System mit sinusartigen äußeren Tönen,
die Fig. 4 Filterkoeffizienten eines PEAK-LMS-Algorithmus für ein System mit sinusartigen äußeren Tönen,
die Fig. 5 die Anwendung der Erfindung auf die Regelung eines Verstärkers,
die Fig. 6 ein Blockschaltbild eines Beispiels, bei dem ein LMS-Algorithmus in seiner bekannten Form verwendet wird,
die Fig. 7 die Einheitsschrittantwort des Filters für den Attack-Fall,
die Fig. 8 die Einheitsschrittantwort des Filters für den Attack- und den Release-Fall,
die Figs 9a und 9b in zwei weiteren Varianten die Adaptionsgeschwindigkeit und den Restfehler des PEAK-Filters, wie er vom erfindungsgemäßen Verfahren verwendet wird,
die Fig. 10 die Konvergenz eines Filterkoeffizienten einer vorteilhaften Ausführungsform der Erfindung, bei der dieses Verfahren auch auf die Adaptionsgeschwindigkeit angewandt wird,
die Fig. 11 beispielhaft den Anwendungsfall einer Rückkopplungsunterdrückung,
die Fig. 12 beispielhaft den Anwendungsfall einer Echounterdrückung,
die Fig. 13 beispielhaft den Anwendungsfall eines adaptiven ANC,
die Fig. 14 beispielhaft eine Variante des Anwendungsfalls eines adaptiven Beamforming,
die Fig. 15 beispielhaft eine Variante des Anwendungsfalls eines adaptiven Equalizers und
die Fig. 16 beispielhaft eine zweite Variante des Anwendungsfalls eines adaptiven Equalizers.

**Fig. 1** zeigt den schematischen Aufbau einer Rückkopplungs-Unterdrückung eines akustischen Systems, wie sie aus dem Stand der Technik bekannt ist, aber auch für das erfindungsgemäße Verfahren verwendet werden kann. Das Mikrophon 1 zeichnet die Ausgabe des Treibers (Lautsprecher 2) auf, wodurch eine sogenannte akustische Rückkopplung 5 in Form des Rückkopplungspfades *h*(*n*) entsteht. Diese kann im ungefilterten Fall als sehr lauter Sinus hörbar sein. Der Funktionsblock zur Adaption des Filters 4 (kurz Adaptionsblock) errechnet aus dem Referenz-Signal *d*(*n*) (Wiedergabe) und dem Fehlersignal *e*(*n*) (Ergebnis der Subtraktion) Filterkoeffizienten für ein adaptives Filter 3, die dann als Filterausgabe y(*n*) ausgegeben werden. Der Adaptionsblock 4 versucht also die Übertragungsfunktion des Rückkopplungspfads 5 zu schätzen und mittels adaptivem Filter 3 anzuwenden. zu schätzen. Im dargestellten Beispiel wird die gefilterte Ausgabe des Treibers beim Mikrophon-Eingang der Schaltung (dem physischen Mikrofon nachgelagert) abgezogen. Wird die Übertragungsfunktion korrekt geschätzt "schneidet" das Filter den Sinus aus und zieht ihn am Eingang von sich selbst ab, wodurch die Rückkopplung unterdrückt wird. In Fig. 1 sind im Adaptionsblock 4 LMS, SignLMS und PEAK-LMS eingetragen. Diese stellen Varianten für den Adaptionsalgorithmus dar. Diese drei Varianten werden im Folgenden unter identischen Bedingungen verglichen:
In einer Simulation wird weißes Rauschen (Dauer 1 Sekunde, Abtastrate 48kHz) dem Mikrophon zugeführt. Für die drei Algorithmen wird stets dieselbe Lernrate verwendet. Für PEAK-LMS werden die einzelnen Filterkoeffizienten durch die Obergrenze *λₚₒₛ* = 1 und die Untergrenze *λ_{neg}* = -1 beschränkt. Die Attackzeit ist für diesen Anwendungsfall gleich der Releasezeit. Die Zeitkonstanten für Attack- und Releasezeit müssen dabei in einer der Fachperson aus dem Stand der Technik bekannten Weise in Abhängigkeit von der Abtastrate gewählt werden. Für die hier angegebene Abtastrate von 48kHz wären es beispielsweise 300ms.

Die Lernrate ist ein Faktor, um den die Adaption erfolgt. LMS ist ein Gradientenverfahren, wo dem Gradienten das Fehlerquadrat zu Grunde liegt. Die Lernrate definiert somit eine Schrittweite, um welche die Koeffizienten des LMS-Algorithmus angepasst werden. Für eine Lernrate von 0.00005 produziert der LMS-Algorithmus kein valides Ergebnis für die Filterkoeffizienten, da die Adaption für eine Lernrate von 0.00005 zu langsam ist. Ein Sign-LMS-Alorithmus zeigt ein ähnliches Verhalten und wird für eine zu hohe Lernrate instabil, während es für eine zu geringe Lernrate zu langsam adaptiert. Für dieses Beispiel ist eine Lernrate von 0.00001 nahe dem Optimum für einen LMS- oder Sign-LMS-Algorithmus. Der PEAK-LMS-Alorithmus zeigt eine deutlich höhere Toleranz: Für 0.00005 ist die Unterdrückungsleistung zwar reduziert, aber der Algorithmus bleibt bei stabilen Werten für die Koeffizienten.

**Fig. 2** zeigt Werte für Koeffizienten für eine Filterfunktion ***c***(*n*), die nach dem in Fig. 1 beschriebenen Verfahren mittels PEAK-LMS-Algorithmus bei einer Lernrate von 0.00005 für einen FIR-Filter erhalten wurden. Es ist deutlich ersichtlich, dass die Werte der Koeffizienten stabil bleiben. Dabei zeigt die Abszisse die Nummer des Filterkoeffizienten und die Ordinate den Wert des Koeffizienten.

**Fig. 3** zeigt beispielhaft die Filterkoeffizienten eines LMS-Algorithmus aus dem Stand der Technik für ein System mit sinusartigen äußeren Tönen. Dabei zeigt die Abszisse die Nummer des Filterkoeffizienten und die Ordinate den Wert des Koeffizienten. Eine typische Problemstellung für Rückkopplungs-Unterdrückung ist der Fall eines "äußeren", also nicht durch Rückkopplung in das System eingebrachten, sinusartigen Tons. Das adaptive Filter erkennt in diesem Fall die Sinus-Töne und möchte diese Unterdrücken, da sie fälschlicherweise als Rückkopplung betrachtet werden. Für einen Ton, dessen Quelle keine Rückkopplung ist, sondern z.B. Musik, entsteht beim adaptiven Filter die Problematik, dass durch die Subtraktion beim Mikrophon die vermeintliche Rückkopplung nicht schwächer wird und das Filter in eine Fehleinstellung gerät (dieser Effekt wird "Entrainment" genannt). Für einen LMS-Algorithmus führt das dazu, dass die Filterkoeffizienten gegen Unendlich tendieren, da der Gradient - bedingt durch den konstanten Fehler - stets gleichbleibt. Besonders deutlich ist das starke Anwachsen der Filterkoeffizienten bei den ersten beiden Koeffizienten zu erkennen. Der Zahlenbereich -4000 bis +2000, in dem sich die Koeffizienten befinden, ist in Prozessoren teilweise nicht mehr abbildbar und das Ergebnis der Filterung auf keinen Fall abspielbar, da Digital-Analog-Wandler (DA-Wandler) in der Akustik auf einen Wertebereich ± 1 eingeschränkt sind. Im obigen Beispiel erreichen die Filterkoeffizienten bereits nach kurzer Zeit ±∞ und die Simulation bricht ab, da die Koeffizienten nicht mehr berechenbar sind.

**Fig. 4** zeigt beispielhaft die Filterkoeffizienten für eine Filterfunktion ***c***(*n*), bestimmt mittels des erfindungsgemäßen PEAK-LMS-Algorithmus, für ein System mit sinusartigen äußeren Tönen, identisch zu dem in Fig. 3. Dabei zeigt die Abszisse die Nummer des Filterkoeffizienten und die Ordinate den Wert des Koeffizienten. Durch das Limitieren der Filterkoeffizienten auf *λₚₒₛ* = 1 und *λ_{neg}* = -1 können die bei einem klassischen LMS-Algorithmus auftretenden Instabilitäten vermieden werden (siehe Fig. 3). Neben dem Vorteil der allgemeinen Stabilität des Filters ist der Wertebereich ± 1 z.B. in üblichen Festkomma-Prozessoren für Audio (z.B. 24bit) ohne Schwierigkeiten darstellbar. Die Erfindung ist zwar nicht auf Festkomma-Prozessoren beschränkt, allerdings sind diese bei Audioanwendungen weit verbreitet. PEAK-LMS verhindert im dargestellten Beispiel, dass die Koeffizienten zu weit ansteigen. Im Extremfall würde der PEAK-LMS-Algorithmus die Filterkoeffizienten bei ± 1 limitieren, im dargestellten Fall verhindert er aber generell eine Fehleinstellung. Es ist auch sofort ersichtlich, dass ein erfindungsgemäßes Verfahren, das auf einem PEAK-LMS-Algorithmus basiert effizienter arbeiten kann, als eines, das beispielsweise mit einem klassischen NLMS-Algorithmus arbeitet, wodurch sich Einsparungen bei der benötigten Rechenleistung ergeben, die entweder für andere Prozesse genutzt werden können, oder zu einer Verlängerung der Akkulaufzeit beitragen können.

**Fig. 5** zeigt als Anwendungsbeispiel die Regelung eines Verstärkers basierend auf der Schätzung der Verstärkung einer Übertragungsfunktion. Die Verstärkung einer Übertragungsfunktion muss im Falle eines In-Ear ANC (Active Noise Canceling) Hörsystems in Echtzeit geregelt werden. Echtzeit bedeutet in diesem Zusammenhang mit möglichst geringer Latenz und zeit-invariant, die Verarbeitung kann also nicht unabhängig vom zeitlichen Signal erfolgen. Die Verarbeitung einer bereits aufgezeichneten Audio-Datei wäre daher nicht Echtzeit, da eine Berechnung theoretisch keinem Zeitdruck unterliegt. Für ANC hingegen müssen eingehende Mikrofondaten ehestmöglich verarbeitet werden. Je nach Tragesituation (Einstecktiefe; individuelle Form des Gehörgangs) muss die Verstärkung der primären Strecke (äußeres Mikrophon) und/oder die Verstärkung der sekundären Strecke (inneres Mikrophon) adaptiert werden, um die Leistung des ANC-Systems zu optimieren.

Auch in diesem Beispiel werden herkömmliche LMS-Varianten immer versuchen gegen ein theoretisches Optimum zu konvergieren. Ein Problemfall tritt dabei beispielsweise auf, wenn das Gerät aus dem Ohr genommen wird: Es gibt keine passive Dämpfung mehr, wodurch das System akustisch offen wird. Der LMS-Algorithmus würde in diesem Fall versuchen die Verstärkung der ANC-Filter ins Unendliche anzuheben, da keinerlei ANC-Leistung mehr vorhanden ist. Somit müssen zusätzliche Sensoren eingesetzt werden, um zu detektieren, ob das Gerät sich im Ohr befindet oder nicht. Durch die automatische Limitierung des PEAK-LMS-Algorithmus bei *λₚₒₛ* = 1 und *λ_{neg}* = -1 wird ein Clipping und die daraus folgenden Artefakte am Treiber (Lautsprecher) vermieden.

Das unter Verwendung des PEAK-LMS-Algorithmus ausgeführte erfindungsgemäße Verfahren lässt sich nicht nur in ANC-Systemen einsetzen, sondern überall dort, wo adaptive Filter verwendet werden, zum Beispiel in der Echo-Unterdrückung, der Feedback-Unterdrückung, der System-Schätzung (Erkennung einer unbekannten Übertragungsfunktion), Kanalentzerrung (betrifft auch HF-Technik), adaptive inverse Regelung, Brumm-Unterdrückung (50Hz Brummen des Stromnetzes filtern für z.B. EKG-Sensoren), Vektorvoltmeter, Trennung von Signalen unterschiedlicher Korrelation, Störunterdrückung in audiologischen Messsystemen (z.B. Messung otoakustischer Emissionen) und vielen anderen.

Nachfolgend wird die genaue Ausgestaltung des PEAK-LMS-Algorithmus zur Verwendung im erfindungsgemäßen Verfahren erläutert.

**Fig. 6** zeigt ein Blockschaltbild eines Beispiels bei dem ein LMS-Algorithmus in seiner bekannten Form verwendet wird. *x*(*n*) beschreibt das Eingangssignal, *h*(*n*) beschreibt die zu schätzende Transferfunktion (Übertragungsfunktion des akustischen Systems), *y*(*n*) beschreibt die Ausgabe des Filters, ***c***(*n*) beschreibt die Koeffizienten des adaptiven Filters, *d*(*n*) beschreibt das Referenzsignal für den LMS-Algorithmus und *e*(*n*) das Fehlersignal, das aus der Differenzbildung vom erhaltenen Wert y mit dem vorgegebenen Wert x folgt, jeweils im n-ten Schritt. Weiters zeigt Fig. 6 den LMS-Block, der die notwendigen Adaptionen des Filters ***c***(*n*) bestimmt.

Der LMS-Algorithmus in seiner bekannten Form lautet (Formeln I): $e \left(n\right) = x \left(n\right) - y \left(n\right)$ $c \left(n+1\right) = c \left(n\right) + μ ∗ e \left(n\right) ∗ x \left(n\right)$

Dabei sind die Vektoren, wie in diesem Zusammenhang üblich, fett gedruckt, die Skalare normal. *x*(*n*) ist beispielsweise das Element des Vektors *x*(*n*) zum Zeitpunkt n.

Im Einzelnen stehen ***c***(*n* + 1) für das Ergebnis der n-ten Adaption von ***c***, ***c***(*n*) für den im n-1-ten Schritt erhaltenen Werte von ***c*;** *µ* (auch mu) für die Adaptionsrate; *e*(*n*) für das Fehlersignal im Schritt n, ***x***(*n*) für die Eingangssignalfolge, die die Eingangsdaten des Audiosignals bis zum Zeitpunkt n darstellt und *y*(*n*) für die Ausgabe des Filters im n-ten Schritt.

Die in Fig. 6 gezeigte Grundform aus dem Stand der Technik ist, wie bereits dargelegt, sensitiv gegenüber Pegelschwankungen des Eingangssignales ***x***(*n*) in der Hinsicht, dass es sich negativ auf die Konvergenz des Algorithmus auswirkt. Es wurden daher, wie bereits ausgeführt, verschiedentlich Adaptionen des LMS-Verfahrens vorgeschlagen die, unter den Bezeichnungen NLMS und sign-LMS, Teil des Standes der Technik sind, und diese Empfindlichkeit reduzieren. NLMS ist jedoch ungünstig auf Festkomma-Prozessoren, da eine Division zur Normalisierung notwendig ist. Divisionen bedeuten erhöhten Rechenaufwand und unterliegen auf Festkomma-Systemen Quantisierungseffekten. Sign-LMS andererseits benötigt keine Division, erkauft dies allerdings auf Kosten der Konvergenzgeschwindigkeit und des Auftretens eines größeren Restfehlers der Adaption, was zu schlechteren Filtereigenschaften führen kann.

Für einen sign-LMS-Algorithmus lauten die von den Formeln I abgeleiteten Formeln II: $e \left(n\right) = x \left(n\right) - y \left(n\right)$ $c \left(n+1\right) = c \left(n\right) + μ ∗ sgn \left(e\left(n\right)∗x\left(n\right)\right)$

Die Bedeutung der Vektoren und Skalare ist analog zum Fall des klassischen LMS-Algorithmus (siehe oben). Wie direkt ersichtlich ist, wird zu einem Koeffizienten ein kleiner Schritt ( *µ * sgn*(*e*(*n*) * ***x***(*n*)) ) addiert oder subtrahiert. Bei einer Fehleinstellung (wie oben anhand der Rückkopplungsunterdrückung erläutert können Filterkoeffizienten unter ungünstigen Bedingungen in die Unendlichkeit konvergieren) kann es theoretisch bis in die Unendlichkeit zu dieser Änderung kommen, was in einem finiten System Probleme verursacht.

Dieses Problem lässt sich durch den sogenannten PEAK-Algorithmus verhindern, der in den folgenden Formeln III dargestellt ist: $C \left(α, β\right) = \left\{\begin{matrix}x \left(n\right) > y \left(n-1\right) : α \\ x \left(n\right) \leq y \left(n-1\right) : β\end{matrix}\right.$ $y \left(n\right) = y \left(n-1\right) + C \left(α, β\right) ∗ \left(x\left(n\right)-y\left(n-1\right)\right)$

Die Zeitkonstanten *α* und *β* stehen für den Attack- und Release-Fall und bestimmen somit die Anstiegs- und Abfallzeit des Algorithmus. *α* und *β* sind rein numerisch, ihre zeitliche Bedeutung hängt von der gewählten Abtastrate ab. Beide bewegen sich im Intervall [0;1] aus .

Bei einem Filter, das einen sign-LMS-Algorithmus mit PEAK-Filter nutzt, handelt es sich pro Koeffizient um ein einpoliges, rekursives Filter, das eine Attack- und eine Release-Zeitkontante besitzt. Wenn das Eingangssignal grösser ist als die Ausgabe des Filters, wird die Attack-Zeitkonstante angewandt, ansonsten die Release-Zeitkonstante (siehe Formeln III).

**Fig. 7** zeigt die Einheitsschrittantwort für einen einzelnen Koeffizienten, der nach dem erfindungsgemäßen Verfahren angenähert wird (Wert, zu dem das Filter bei einem Eingangssignal tendiert, das von 0 auf 1 springt und dann konstant bleibt) des Filters. Hier wird auch der Einfluss der Attack-Zeitkonstante ersichtlich. Dabei zeigt die Abszisse die Annäherungsschritte bezogen auf ihre diskrete Zeitachse und die Ordinate den Wert des Filterkoeffizienten.

Durch Kombination des sign-LMS mit dem PEAK-Filter erfolgt die Berechnung jedes einzelnen Koeffizienten nicht mehr mittels Addition einer Schrittweite, sondern über die Schrittantwort des PEAK-Filters. Damit ergeben sich die Formeln IV: $w \left(n\right) = sgn \left(e\left(n\right)∗x\left(n\right)\right)$ $c \left(n+1\right) = c \left(n\right) + C \left(α, β\right) ∗ \left(w\left(n\right)-c\left(n\right)\right)$

Dabei ist ***w***(*n*) eine Signumfunktion, die die Zusammenfassung des Signumterms von Formeln II darstellt. Die Eingänge des Algorithmus *e*(*n*) und ***x***(*n*) könnten gefiltert werden, ehe sie an den Algorithmus gespeist werden. Das hat den Vorteil, dass die Adaption auf einen Frequenzbereich fokussiert werden kann, üblicherweise mit Hilfe eines entsprechenden Vorfilters (typischerweise eines Hoch-, Tief-, Bandpassfilters, oder einer Kombination daraus). Der gewünschte Frequenzbereich ist anwendungsbezogen und kann vom Fachmann entsprechend den Anforderungen individuell festgelegt werden. Durch die Exponentialfunktion des PEAK-Filters kann das LMS-Verfahren nicht mehr ins Unendliche konvergieren, selbst wenn für einen Koeffizienten durch eine Fehleinstellung (siehe oben Feedback-Cancelation-Beispiel) beispielsweise konstant die Schrittweite (Adaptionsrate) *µ* addiert wird.

**Fig. 8** zeigt die Einheitsschrittantwort eines Filters für einen einzelnen Koeffizienten, der nach dem erfindungsgemäßen Verfahren angenähert wird, das den PEAK-LMS-Algorithmus verwendet, für den Attack- und den Release-Fall. Dabei zeigt die Abszisse die Annäherungsschritte bezogen auf ihre diskrete Zeitachse und die Ordinate den Wert des Filterkoeffizienten. Es wurden die Attack- und die Release-Zeitkonstante in den Formeln IV gleichgesetzt. Es gilt also in diesem Fall *C*(*α, β*) *= α = β.* Das bedeutet, dass der Algorithmus (Beispiel Rechteckimpuls) in beide Richtungen gleich schnell konvergiert.

Es ist für den PEAK-LMS-Algorithmus jedoch auch möglich unterschiedliche Werte für die Attack- und Release-Zeitkonstanten zu verwenden (*α* ≠ *β*), womit unterschiedliche Konvergenzzeiten für positive und negative Koeffizienten erhalten werden können. Eine Adaptierung der Formeln IV führt zu den Formeln V: $w \left(n\right) = sgn \left(e\left(n\right)∗x\left(n\right)\right)$ $C \left(α, β\right) = \left\{\begin{matrix}w \left(n\right) > c \left(n\right) : α \\ w \left(n\right) \leq c \left(n\right) : β\end{matrix}\right.$ $c \left(n+1\right) = c \left(n\right) + C \left(α, β\right) ∗ \left(w\left(n\right)-c\left(n\right)\right)$

Diese und weitere Modifikationen eröffnen Möglichkeiten und Anwendungsgebiete, die mit den verschiedenen LMS-Varianten des Standes der Technik nicht zugänglich sind.

Ein Beispiel dafür ist die Einführung des Filterkoffizienten *λ*. Der Signum-Operator liefert 1, oder 0, oder -1; durch Einführung des Faktors *λ* kann das Limit des Koeffizienten gesteuert werden, wie die Formeln VI zeigen, die eine Erweiterung der Formeln V darstellen: $w \left(n\right) = λ ∗ sgn \left(e\left(n\right)∗x\left(n\right)\right)$ $C \left(α, β\right) = \left\{\begin{matrix}w \left(n\right) > c \left(n\right) : α \\ w \left(n\right) \leq c \left(n\right) : β\end{matrix}\right.$ $c \left(n+1\right) = c \left(n\right) + C \left(α, β\right) ∗ \left(w\left(n\right)-c\left(n\right)\right)$

Der Faktor *λ* ist grundsätzlich frei definierbar und anwendungsbezogen. Für Audioanwendungen ist jedoch das Intervall [0,1] sinnvoll, für einen Filter kann jedoch auch [-1;1] sinnvoll sein.

Damit ist es auch möglich, unterschiedliche Limits für die Koeffizienten im negativen und positiven Bereich zu setzen und auch eigene Limits für jeden einzelnen Koeffizienten. Ein Beispiel dafür sind die Formeln VII, die eine Erweiterung der Formeln V darstellen: $w \left(n\right) = sgn \left(e\left(n\right)∗x\left(n\right)\right)$ $λ = \left\{\begin{matrix}w \left(n\right) > 0 : {λ}_{+} \\ w \left(n\right) = 0 : 0 oder w \left(n\right) \\ w \left(n\right) < 0 : {λ}_{-}\end{matrix}\right.$ $C \left(α, β\right) = \left\{\begin{matrix}w \left(n\right) > c \left(n\right) : α \\ w \left(n\right) \leq c \left(n\right) : β\end{matrix}\right.$ $c \left(n+1\right) = c \left(n\right) + C \left(α, β\right) ∗ \left(λ-c\left(n\right)\right)$ *λ*_{±} verfügen dabei über fest im Vorfeld definierte Werte, die sich von der Fachperson auf den gewünschten Anwendungsfall anpassen lassen.

Durch die Verwendung unterschiedlicher Attack- und Release-Zeitkonstanten kann die Adaption des Filters äußerst flexibel gehandhabt werden, dabei bleiben die Vorteile der sign-LMS gegenüber anderen Varianten, wie auch der NLMS weiterhin erhalten, da keine Divisionen während des Rechenvorgangs benötigt werden, was bei der Umsetzung auf einem Festkomma-DSPs vorteilhaft ist.

Eine beispielshafte Umsetzung der obigen Ausführungen ist eine adaptive Verstärkungsregelung. Eine Verstärkung soll typischerweise im Bereich ± 6 dBFS adaptiv regeln. Durch Setzen einer Obergrenze für *λ_{oben}* = 2 und einer Untergrenze von *λᵤₙₜₑₙ* = 0.5 regelt der PEAK-LMS-Algorithmus automatisch ± 6 dBFS, ohne dass zusätzliche Berechnungen notwendig sind, wie etwa die Umrechnung von linearen Werten in Dezibel und retour. Die Eleganz der Lösung ist somit offensichtlich.

Das Intervall ±6 dBFS ist hier Anwendungsbezogen für eine adaptive Gain-Regelung in einem ANC-Hörer. Andere Anwendungsbereiche sind etwa Feedback-Suppression, ANC, Echo-Cancelation, Adaptive Beamforming, Adaptive Gain Control und vergleichbare Anwendungen. Der Raum der Gain-Regelung ist vom jeweiligen Produkt und den errechneten ANC-Filtern abhängig. Der sinnvolle Intervallbereich liegt aber jedenfalls bei ± 10 dBFS. Je nach Tragesituation eines z.B. In-Ear ANC-Hörers und Ohrgeometrie des Trägers variieren die Volumina der Druckkammer, die durch den Gehörgang und dem In-Ear-Hörer entstehet. Das muss wiederum von einem adaptiven ANC-System beachtet und kompensiert werden.

**Fig. 9** zeigen die Adaptionsgeschwindigkeit und den Restfehler des PEAK-Filters, wie er vom erfindungsgemäßen Verfahren verwendet wird. Dabei zeigt die Abszisse die diskrete Zeitachse und die Ordinate den Wert der Fehlergröße. Wie bereits kurz angeführt, bleibt bei der sign-LMS ein Restfehler der Konvergenz, dessen Größe von der Schrittweite *µ* abhängt: Ein größeres *µ* führt zur schnellen Konvergenz, aber gleichzeitig zu einem größeren Restfehler (der Algorithmus "pendelt" häufig um ein Optimum ohne es zu erreichen); ein kleineres *µ* führt andererseits zu langsamerer Konvergenz bei kleinerem Restfehler. Die erfindungsgemäß verwendete Variante zeigt ein ähnliches Verhalten. Dabei zeigt die Variante in **Fig. 9a** einen PEAK-Filter mit einer Zeitkonstante *C*(*α, β*) von 0.001 und die Variante in **Fig. 9b** einen PEAK-Filter mit einer Zeitkonstante *C*(*α, β*) von 0.0025.

Es ist bei LMS-Algorithmen allgemein bekannt, dass eine Verbesserung des Ergebnisses herbeigeführt werden kann, indem die Schrittweite adaptiv, in Abhängigkeit von der Fehlergröße gewählt wird. Bekannt ist dies im Allgemeinen als variable step-size LMS. Durch eine Adaption der Formeln I lassen sich die Formeln VIII angeben: $μ \left(n+1\right) = a ∗ μ \left(n\right) + b ∗ {e}^{2} \left(n\right)$ $e \left(n\right) = x \left(n\right) - y \left(n\right)$ $c \left(n+1\right) = c \left(n\right) + μ \left(n\right) ∗ e \left(n\right) ∗ x \left(n\right)$

Dabei kann für *µ* wieder eine Obergrenze und eine Untergrenze eingeführt werden. Die Schrittgröße wird groß gewählt, wenn der Fehler groß ist, und klein, wenn der Fehler klein ist, wodurch ein Kompromiss zwischen Konvergenzgeschwindigkeit und Restfehler erreicht wird. a und b sind Koeffizienten welche eine adaptive Schrittweite gewährleisten und eine Gewichtung zwischen *µ*(*n*) und *e*²(*n*) erlauben. Beispielsweise wird das Verhältnis *a* = 1 *- b* gewählt. Typische Werte wären hier 1 > *a* ≥ 0.8.

**Fig. 10** zeigt die Adaptionsgeschwindigkeit und den Restfehler des PEAK-Filters, wie er in einer vorteilhaften Ausführungsform vom erfindungsgemäßen Verfahren verwendet wird. Dabei zeigt die Abszisse die diskrete Zeitachse und die Ordinate den Wert der Fehlergröße .Für den Fall gleicher Attack- und Release-Zeitkonstanten liefern die Formeln IX: $w \left(n\right) = λ ∗ sgn \left(e\left(n\right)∗x\left(n\right)\right)$ $c \left(n+1\right) = c \left(n\right) + {C}_{α , β} \left(n\right) ∗ \left(w\left(n\right)-c\left(n\right)\right)$ ${C}_{α , β} \left(n+1\right) = a ∗ {C}_{α , β} \left(n\right) + b ∗ {e}^{2} \left(n\right)$

Bei Formel IX handelt es sich um einen vereinfachten Fall der Formeln VII für den Fall ***C_{α,β}***(***n***) = *α* = *β*. Anders ausgedrückt handelt es sich um einen Fall, bei dem *α* und *β* gleich sind, aber zeitvariant gesteuert werden können. Der Einfachheit halber wurden die Formeln daher in Zeitbezug gesetzt. Ein bedeutender Vorteil dieser Variante liegt im niedrigeren Bedarf an Rechenkapazität. Die verbesserte Konvergenz von Fig. 10 gegenüber Fig. 9a und b ist klar ersichtlich durch das exponentielle Konvergenzverhalten gegeben. Wenn in der dargelegten Ausführungsform der Erfindung zusätzlich unterschiedliche Zeitkonstanten für dieses Verfahren verwendet werden, erhält man als Erweiterung der Formeln IX die Formel X: $w \left(n\right) = λ ∗ sgn \left(e\left(n\right)∗x\left(n\right)\right)$ $c \left(n+1\right) = c \left(n\right) + C \left(n\right) ∗ \left(w\left(n\right)-c\left(n\right)\right)$ $C \left(n+1\right) = a ∗ C \left(n\right) + b ∗ {e}^{2} \left(n\right)$

In diesem Fall gibt es keine vorgegebenen Attack/Release-Zeiten, da die Formel in der untersten Zeile die Zeitkonstanten in jeder Iteration neu berechnet.

Die Erfindung ist nicht auf das Beispiel und seine Varianten beschränkt, sondern kann überall dort eingesetzt werden, wo LMS-Algorithmen verwendet werden und durch die äußeren Gegebenheiten die Gefahr der Instabilität besteht oder eine rasche Reaktion erwünscht ist.

Die beiden Begriffe "Schrittantwort" und "Sprungantwort" werden im Rahmen dieser Anmeldung synonym verwendet.

Der Algorithmus wurde in den angeführten Formeln stets im Zeitbereich definiert. Dem Fachmann ist es ohne Mühe möglich diese über entsprechende Verfahren, beispielsweise die Fourier-Transformation, mit gleichem Ergebnis auch über den Frequenzbereich zu definieren.

Zusammengefasst handelt es sich um ein Computergestütztes Verfahren zur stabilen Verarbeitung eines Eingangsaudiosignals eines akustischen Systems, umfassend zumindest einen Audiosignaleingang (z.B. ein Mikrofon, ein externes Gerät zum Abspielen von Musik, Eingang eines digitales Interfaces (USB, Bluetooth,..), Lesen einer gespeicherten Audiodatei oder jede andere Quelle eines Audiosignals)., zumindest einen Audiosignalausgang (z.B. einen Lautsprecher, ein Aufzeichnungsgerät, Ausgang eines digitales Interfaces (USB, Bluetooth,..), schreiben einer gespeicherten Audiodatei oder jede andere Senke für ein Audiosignal), einer durch ein adaptives Filter (3) beeinflussten Datenverbindung zwischen dem Audiosignaleingang und dem Audiosignalausgang und einem das adaptive Filter (3) steuernden LMS-Algorithmus (4), wobei
a) der LMS-Algorithmus (4) auf Basis eines Referenzsignals *d*(*n*) und eines Fehlersignals *e*(*n*) eine Übertragungsfunktion *h*(*n*) (dabei handelt es sich um den Zielwert des LMS-Algorithmus, der zwar bestmöglich angenähert, aber nie völlig erreicht werden kann) schätzt,
b) die Schätzung der Übertragungsfunktion als adaptives Filter (3) angewandt wird und dort als eine initiale Filterfunktion *c*(*n*) vorliegt (die Schätzung wird also an den Filterblock übergeben und liegt dort als mathematische Filterfunktion ***c***(*n*) in Form von Filterkoeffizienten vor),
c) die Ausgabe einer Filterausgabefolge als ***y***(*n*) (es handelt sich hier um eine Folge von Samplen die möglichst nahe an der Ausgabefolge von *h*(*n*) liegen soll) erfolgt,
d) ein Vergleich der Ausgabe der Übertragungsfunktion ***h***(*n*) und der Filterausgabefolge ***y***(*n*) der initialen Filterfunktion ***c***(*n*) erfolgt, wodurch sich aus der Differenz das Fehlersignal ***e***(*n*) ergibt,
e) **dadurch gekennzeichnet, dass** der zur Adaptierung des adaptiven Filters (3) verwendete LMS-Algorithmus ein PEAK-LMS-Algorithmus ist, wobei
f) für den Algorithmus eine Signumfunktion ***w***(*n*) verwendet wird, die über
   i. eine, die Eingangsdaten des Eingangsaudiosignals darstellende, Eingangssignalfolge ***x***(*n*) (dabei handelt es sich um das eigentlich gewünschte Audio-Eingangssignal, *h*(*n*) im Gegensatz dazu ist ein ungewünschter Umwelteinfluss wie Rückkopplung, Echo, Rauschen, oä, welcher in der Anwendung x(n) unerwünscht verändert),
   ii. die, die Ausgabe des Filters darstellende, Filterausgabefolge ***y***(*n*),
   iii. das, die Differenz zwischen einer durch ungewünschte Einflüsse (z.B. Umwelteiflüsse Rückkopplung, Echo, Rauschen, oä), veränderten Eingangssignalfolge ***x***(*n*) und der Filterausgabefolge ***y***(*n*) durch *e*(*n*) = *x*(*n*) - *y*(*n*) definierentes, Fehlersignal *e*(*n*) (Aufgabe des PEAK-LMS-Algorithmus ist die Minimierung dieses Fehlersignals),
   iv. in der Form ***w***(*n*) *= sign*(*e*(*n*) * ***x***(*n*)) berechnet wird,
g) welche zusammen mit der initialen Filterfunktion ***c***(*n*) und Zeitkonstanten ***C***(*α, β*), wobei *α* die Zeitkonstanten des Attack- und *β* die Zeitkonstanten des Release-Falls beschreibt, verwendet werden, um die Folge adaptierter Filterwerte ***c***(*n* + 1) mittels der Gleichung $c \left(n+1\right) = c \left(n\right) + C \left(α, β\right) ∗ \left(w\left(n\right)-c\left(n\right)\right)$ zu berechnen.

Es handelt sich bei der Erfindung also um ein Computergestütztes Verfahren zur stabilen Verarbeitung eines Eingangsaudiosignals eines akustischen Systems, umfassend zumindest einen Audiosignaleingang, zumindest einen Audiosignalausgang, einer durch ein adaptives Filter beeinflussten Datenverbindung zwischen dem Audiosignaleingang und dem Audiosignalausgang und einem das adaptive Filter steuernden LMS-Algorithmus, wobei es sich bei dem steuernden Algorithmus um eine neuartige Kombination eines klassischen LMS-Algorithmus und eines PEAK-Filters handelt, der die stabile Verarbeitung des Eingangsaudiosignals des akustischen Systems sicherstellt.

Zur besseren Verarbeitbarkeit können die Eingangssignalfolge ***x***(*n*) und das Fehlersignal *e*(*n*) einer Vorfilterung unterzogen wird, ehe sie an den Algorithmus gespeist wird. Üblich sind Hier Hoch-, Tief-, oder Bandpassfilter sowie Kombinationen hieraus.

Im Folgenden werden zum besseren Verständnis Anwendungsbeispiele für akustische Systeme gezeigt, in denen das erfindungsgemäße Verfahren mit PEAK-LMS-Algorithmus angewendet werden kann. Zur Vereinfachung werden in Graphiken ADC (Analog-Digital-Wandler) und DAC (Digital-Analog-Wandler) Blöcke ausgelassen, außerdem werden akustische Pfade diskret *H*(*z*) statt analog *H*(*s*) aufgefasst, diese entsprechen in den vorangegangenen Figuren *h*(*n*) . Referenzsignal *d*(*n*)*,* Fehlersignal *e*(*n*), Filterausgabefolge ***y***(*n*) und Eingangssignalfolge ***x***(*n*) werden der Einfachheit halber ohne dem Sample-Index (*n*) dargestellt. Weiters wird *Ĥ*(*z*) statt der Filterfunktion ***c***(*n*) verwendet, um zu verdeutlichen, dass das Ziel die Bildung entweder einer Komplementärfunktion oder Schätzung der Zielfunktion ist.

**Fig. 11** zeigt den allgemeinen Fall einer Rückkopplungsunterdrückung ("Feedback-Cancellation"; anwendbar für alle Arten von Kopfhörern, Hörgeräten, ANC-Systeme, etc.) analog zu Fig. 1. Eine Schallquelle wird mit dem Schall des Lautsprechers 2 additiv gemischt und vom Mikrophon 1 des Systems aufgezeichnet. Die Aufgabe des PEAK-LMS-Alorithmus ist es, den akustischen Rückkopplungspfad *H*(*z*) zu schätzen, das Lautsprechersignal entsprechend zu filtern und vom Mikrophonsignal abzuziehen. Das Fehlersignal e (welches zu minimieren ist) ist das Ergebnis der Subtraktion und die Referenz d ist die Folge für die Ausgabe (üblicherweise wird direkt im DAC-Puffer abgegriffen). *M*(*z*) bezeichnet die Übertragungsfunktion des Systems (z.B. Equalizer, Multibandkompression, etc.). Im Idealfall wird *H*(*z*) optimal in *Ĥ*(*z*) approximiert (*Ĥ*(*z*) *= H*(*z*)), d.h. der Schall des Lautsprechers 2, welcher vor dem Mikrophon 1 hinzugemischt wird, wird hinter dem ADC abgezogen. Somit entsteht eine unendliche Löschung für den Rückkopplungs-Sinus. Beispiel für einen dafür geeigneten Prozessor ist: "Onsemi Ezairo 7100" für Hörgeräte. Dieser verfügt über einen Block-floating-point in einem Hilfsprozessor.

**Fig. 12** zeigt den Anwendungsfall der Echo-Cancellation. Ähnlich der Rückkopplungsunterdrückung muss ein PEAK-LMS-Algorithmus hier den akustischen Pfad des Echos (*H*(*z*)) schätzen. Dieser akustische Pfad mischt sich zum Sprecher vor dem Mikrophon 1 und muss dahinter abgezogen werden. Im Unterschied zur Rückkopplungsunterdrückung spielt das Mikrophon hier nicht zum Lautsprecher 2, sondern zu einer Empfangssenke (Beispiele: Funkmikrophone und Monitoring Boxen, Headsets in Bereich Mobilfunk und Intercom). Die Beschriftungen sind analog zu Fig. 11.

**Fig. 13** zeigt den Anwendungsfall eines adaptiven ANC. Bei adaptiven ANC können zwei Pfade geschätzt werden: Feedforward und Feedback. Je nach System gibt es nur einen der beiden Pfade oder beide. H(z) bezeichnet hier die passive Dämpfung des Systems und ein PEAK-LMS-Algorithmus muss diesen Pfad aus Feedforward-Mikrophon 6 und Feedback-Mikrophon 7 in *Ĥ*(*z*) schätzen. Wird dieser Pfad invertiert am Lautsprecher 2 ausgegeben werden *Ĥ*(*z*) und H(z) auslöschen. Ein weiterer Pfad ist *J*(*z*) - hierbei handelt es sich um die Akustik innerhalb der Ohrschale des ANC-Hörers. Auch hier muss ein PEAK-LMS-Algorithmus *J*(*z*) in *Ĵ*(*z*) schätzen, um eine Auslöschung zu erzielen. *J*(*z*) in *Ĵ*(*z*) sind hierbei anaolg zu *Ĥ*(*z*) und H(z) zu sehen und werden anders benannt das es sich um unterschiedliche Pfade handelt. Beispiel für einen dafür geeigneten Prozessor ist: "ADAU 1860". Hierbei handelt es sich um einen Festkomma-DSP ohne Gleitkomma-Fähigkeit.

**Fig. 14** zeigt eine Variante des Anwendungsfall eines adaptiven Beamforming. Zwei Mikrophone 1 werden hier als Endfire-Array betrieben, d.h. ein Signal wird gegenüber dem anderen verzögert und abgezogen (die Verzögerung wird durch den Block *z*^{-*n*} dargestellt). Dies wird für zwei Pfade durchgeführt, mit dem Effekt zwei entgegengesetzte Nierencharakteristiken als Richtcharakteristik zu erzeugen. Ein PEAK-LMS-Algorithmus schätzt nun die Übertragungsfunktion zwischen einer Niere und der anderen, filtert die Erstere und zieht deren Signal bei Zweiterer ab. Das Ergebnis ist ein adaptives Beamforming, bei dem die Nullen der finalen Richtcharakteristik vom adaptiven Filter gesteuert werden. Der Lautsprecher ist in diesem vereinfachten Schaltbild nicht dargestellt. Beispiel für einen dafür geeigneten Prozessor ist: "Onsemi BelaSigna 300". Dabei handelt es sich um einen Festkommaprozessor mit Block-floating-point Unit.

**Fig. 15** zeigt eine Variante des Anwendungsfall eines adaptiven Equalizers. Bei dieser Anwendung wird der Block eines PEAK-LMS-Algorithmus so angeordnet, dass er Rauschen (Noise Disturbance, entspricht *H*(*z*)) aus einem Signal entfernt. Wird ein Nutzsignal (Source) mit einem additiven Rauschen gestört, so steuert der PEAK-LMS-Algorithmus ein Filter im Kanal und entzerrt den Kanal entsprechend der Differenz der Quelle und der gestörten Übertragung. Der Lautsprecher ist in diesem vereinfachten Schaltbild nicht dargestellt. Der Block *z⁻ⁿ* stellt ein Verzögerungsglied dar.

**Fig. 16** zeigt die Kanalentzerrung als eine zweite Variante des Anwendungsfall eines adaptiven Equalizers. In dieser Form ist ein Filter *I*(*z*) via Konvolution (im Zeitbereich) mit einer Übertragungsfunktion *H*(*z*) verknüpft. Die Referenz *R*(*z*) ist dem Block des PEAK-LMS-Algorithmus vorgeschaltet (was auch durch die Kanalbezeichnung d deutlich wird), die Adaption wird also den Kanal entzerren im Sinne von *H*(*z*) * *I*(*z*) = *R*(*z*)*.*

Wie aus der beispielhaften, nicht abschließenden, Aufzählung der Anwendungsfälle zu sehen ist, ist das mögliche Anwendungsgebiet breit. Eine Fachperson wird aufgrund der Beschreibungen leicht in die Lage versetzt das erfindungsgemäße Verfahren an die eigenen Aufgaben zu anzupassen.

## Patentansprüche

1. Computergestütztes Verfahren zur Verarbeitung eines Eingangsaudiosignals eines akustischen Systems, umfassend zumindest einen Audiosignaleingang, zumindest einen Audiosignalausgang, einer durch ein adaptives Filter (3) beeinflussten Datenverbindung zwischen dem Audiosignaleingang und dem Audiosignalausgang und einem das adaptive Filter (3) steuernden LMS-Algorithmus (4), wobei
a) der LMS-Algorithmus (4) auf Basis eines Referenzsignals *d*(*n*) und eines Fehlersignals *e*(*n*) eine Übertragungsfunktion *h*(*n*) schätzt,
b) die Schätzung der Übertragungsfunktion als adaptives Filter (3) angewandt wird und dort als eine initiale Filterfunktion ***c***(*n*) vorliegt,
c) die Ausgabe des adaptiven Filters (3) als Filterausgabefolge als ***y***(*n*) erfolgt,
d) ein Vergleich einer die Eingangsdaten des Eingangsaudiosignals darstellende Eingangssignalfolge ***x***(*n*) und der Filterausgabefolge ***y***(*n*) der initialen Filterfunktion ***c***(*n*) erfolgt, wodurch sich aus der Differenz das Fehlersignal ***e***(*n*) ergibt,
e) **dadurch gekennzeichnet, dass** der zur Adaptierung des adaptiven Filters (3) verwendete LMS-Algorithmus ein PEAK-LMS-Algorithmus ist, wobei
f) für den Algorithmus eine Signumfunktion ***w***(*n*) verwendet wird, die über
i. die Eingangssignalfolge ***x***(*n*),
ii. die Filterausgabefolge ***y***(*n*),
iii. das, die Differenz zwischen der Eingangssignalfolge x(*n*) und der Filterausgabefolge ***y***(*n*) durch *e*(*n*) *= x*(*n*) - *y*(*n*) definierentes, Fehlersignal *e*(*n*),
iv. in der Form ***w***(*n*) = *sign*(*e*(*n*) ** **x***(*n*)) berechnet wird,
g) welche zusammen mit der initialen Filterfunktion ***c***(*n*) und Zeitkonstanten ***C***(*α*, *β*), wobei *α* Zeitkonstanten eines Attack- und *β* Zeitkonstanten eines Release-Falls des adaptiven Filters (3) beschreibt, wobei ***C***(*α, β*) *= α* wenn ***w***(*n*) > ***c***(*n*) und ***C***(*α, β*) *= β* wenn ***w***(*n*) ≤ ***c***(*n*) verwendet wird, um die Folge adaptierter Filterwerte ***c***(*n* + 1) mittels der Gleichung $c \left(n+1\right) = c \left(n\right) + C \left(α, β\right) ∗ \left(w\left(n\right)-c\left(n\right)\right)$ zu berechnen.

2. Computergestütztes Verfahren zur stabilen Verarbeitung eines Eingangsaudiosignals eines akustischen Systems gemäß Anspruch 1, **dadurch gekennzeichnet, dass** die Zeitkonstante *α* des Attack- und die Zeitkonstante *β* des Release-Falls gleich sind.

3. Computergestütztes Verfahren zur stabilen Verarbeitung eines Eingangsaudiosignals eines akustischen Systems gemäß einem der Ansprüche 1 oder 2, **dadurch gekennzeichnet, dass** die Eingangssignalfolge ***x***(*n*) einer Vorfilterung unterzogen wird, ehe sie an den Algorithmus gespeist wird.

4. Computergestütztes Verfahren zur stabilen Verarbeitung eines Eingangsaudiosignals eines akustischen Systems gemäß einem der Ansprüche 1 bis 3, **dadurch gekennzeichnet, dass** das Fehlersignal *e*(*n*) einer Vorfilterung unterzogen wird, ehe es an den Algorithmus gespeist wird.

5. Computergestütztes Verfahren zur stabilen Verarbeitung eines Eingangsaudiosignals eines akustischen Systems gemäß einem der Ansprüche 3 oder 4, **dadurch gekennzeichnet, dass** zur Vorfilterung Hoch-, Tief-, oder Bandpassfilter sowie Kombinationen hiervon verwendet werden.

6. Computergestütztes Verfahren zur stabilen Verarbeitung eines Eingangsaudiosignals eines akustischen Systems gemäß einem der Ansprüche 1 bis 5, **dadurch gekennzeichnet, dass** die Signumfunktion ***w***(*n*) um einen Filterkoffizienten *λ* erweitert wird, so dass gilt: ***w***(*n*) = *λ * sgn*(*e*(*n*) ** **x***(*n*))*.*

7. Computergestütztes Verfahren zur stabilen Verarbeitung eines Eingangsaudiosignals eines akustischen Systems gemäß Anspruch 6, **dadurch gekennzeichnet, dass** der Filterkoffizient *λ* in einem Intervall [0,1] liegt.

8. Computergestütztes Verfahren zur stabilen Verarbeitung eines Eingangsaudiosignals eines akustischen Systems gemäß einem der Ansprüche 6 oder 7, **dadurch gekennzeichnet, dass** der Filterkoffizient *λ* abhängig vom Vorzeichen der Signumfunktion **w**(*n*) gemäß $λ = \left\{\begin{matrix}w \left(n\right) > 0 : {λ}_{+} \\ w \left(n\right) = 0 : 0 order w \left(n\right) \\ w \left(n\right) < 0 : {λ}_{-}\end{matrix}\right.$ unterschiedlich sein kann.

9. Computergestütztes Verfahren zur stabilen Verarbeitung eines Eingangsaudiosignals eines akustischen Systems gemäß einem der Ansprüche 1 bis 8, **dadurch gekennzeichnet, dass** die Schrittweite *µ* des PEAK-LMS-Algorithmus adaptiv in Abhängigkeit von der Fehlergröße gemäß dem Gleichungssystem $μ \left(n+1\right) = a ∗ μ \left(n\right) + b ∗ {e}^{2} \left(n\right)$ $e \left(n\right) = x \left(n\right) - y \left(n\right)$ $c \left(n+1\right) = c \left(n\right) + μ \left(n\right) ∗ e \left(n\right) ∗ x \left(n\right)$ gewählt wird, wobei a und b Koeffizienten sind welche eine adaptive Schrittweite gewährleisten und eine Gewichtung zwischen *µ*(*n*) und *e*²(*n*) erlauben und über *a =* 1 *- b* miteinander verknüpft sind.

10. Computergestütztes Verfahren zur stabilen Verarbeitung eines Eingangsaudiosignals eines akustischen Systems gemäß einem der Ansprüche 1 bis 9, **dadurch gekennzeichnet, dass** eine Anpassung der Adaptionsgeschwindigkeit in Abhängigkeit von der Fehlergröße angewandt wird, entsprechend den Formeln $w \left(n\right) = λ ∗ sgn \left(e\left(n\right)∗x\left(n\right)\right)$ $c \left(n+1\right) = c \left(n\right) + {C}_{α , β} \left(n\right) ∗ \left(w\left(n\right)-c\left(n\right)\right)$ ${C}_{α , β} \left(n+1\right) = a ∗ {C}_{α , β} \left(n\right) + b ∗ {e}^{2} \left(n\right)$ wobei ***C**_{α,β}*(*n*) = *α* = *β* ist.

11. Computergestütztes Verfahren zur stabilen Verarbeitung eines Eingangsaudiosignals eines akustischen Systems gemäß Anspruch 10, **dadurch gekennzeichnet, dass** die Zeitkonstante *α* des Attack- und die Zeitkonstante *β* des Release-Falls unterschiedlich sind.

12. Computergestütztes Verfahren zur stabilen Verarbeitung eines Eingangsaudiosignals eines akustischen Systems gemäß einem der Ansprüche 1 bis 9, **dadurch gekennzeichnet, dass** der Algorithmus auf den Frequenzbereich angewendet wird.

## Claims

1. Computer-aided method for processing an input audio signal of an acoustic system, comprising at least one audio signal input, at least one audio signal output, a data link between the audio signal input and the audio signal output that is influenced by an adaptive filter (3), and an LMS algorithm (4) that controls the adaptive filter (3), wherein
a) the LMS algorithm (4) estimates a transfer function *h*(*n*) based on a reference signal *d*(*n*) and an error signal *e*(*n*),
b) the estimation of the transfer function is applied as an adaptive filter (3) and is present there as an initial filter function **c**(*n*),
c) the output of the adaptive filter (3) is provided as a filter output sequence ***y***(*n*),
d) a comparison is carried out between an input signal sequence ***x***(*n*) representing the input data of the input audio signal and the filter output sequence ***y***(*n*) of the initial filter function ***c***(*n*), whereby the error signal ***e***(*n*) results from the difference,
e) **characterised in that** the LMS algorithm used to adapt the adaptive filter (3) is a PEAK-LMS algorithm, wherein
f) a sign function ***w***(*n*) is used for the algorithm, which is calculated based on
i. the input signal sequence ***x***(*n*),
ii. the filter output sequence ***y***(*n*),
iii. the error signal *e*(*n*), which defines the difference between the input signal sequence ***x***(*n*) and the filter output sequence ***y***(*n*) as *e*(*n*) = *x*(*n*) - *y*(*n*),
iv. in the form of ***w***(*n*) *= sign*(*e*(*n*) * ***x***(*n*))
g) which, together with the initial filter function ***c***(*n*) and time constants ***C***(*α*, *β*), wherein *α* describes the time constants of an attack case and *β* the time constants of a release case of the adaptive filter (3), wherein ***C***(*α, β*) *= α* if ***w***(*n*) > ***c***(*n*) and ***C***(*α, β*) = *β* if ***w***(*n*) ≤ ***c***(*n*)*,* is used to calculate the sequence of adapted filter values ***c***(*n* + 1) using the equation
$c \left(n+1\right) = c \left(n\right) + C \left(α, β\right) ∗ \left(w\left(n\right)-c\left(n\right)\right) .$

2. Computer-aided method for the stable processing of an input audio signal of an acoustic system according to claim 1, **characterised in that** the time constant *α* of the attack case and the time constant *β* of the release case are equal.

3. Computer-aided method for the stable processing of an input audio signal of an acoustic system according to one of claims 1 or 2, **characterised in that** the input signal sequence ***x***(*n*) is subjected to prefiltering before being fed to the algorithm.

4. Computer-aided method for the stable processing of an input audio signal of an acoustic system according to one of claims 1 to 3, **characterised in that** the error signal ***e***(*n*) is subjected to prefiltering before being fed to the algorithm.

5. Computer-aided method for the stable processing of an input audio signal of an acoustic system according to one of claims 3 or 4, **characterised in that** high-pass, low-pass, or band-pass filters, as well as combinations thereof, are used for prefiltering.

6. Computer-aided method for the stable processing of an input audio signal of an acoustic system according to one of claims 1 to 5, **characterised in that** the sign function ***w***(*n*) is extended by a filter coefficient *λ* such that the following holds: ***w***(*n*) = *λ* * *sgn*(*e*(*n*) * ***x***(*n*)).

7. Computer-aided method for the stable processing of an input audio signal of an acoustic system according to claim 6, **characterised in that** the filter coefficient *λ* lies in the interval [0,1].

8. Computer-aided method for the stable processing of an input audio signal of an acoustic system according to one of claims 6 or 7, **characterised in that** the filter coefficient ***λ*** may vary depending on the sign of the sign function ***w***(*n*) according to $λ = \left\{\begin{matrix}w \left(n\right) > 0 : {λ}_{+} \\ w \left(n\right) = 0 : 0 oder w \left(n\right) \\ w \left(n\right) < 0 : λ _\end{matrix}\right. .$

9. Computer-aided method for the stable processing of an input audio signal of an acoustic system according to one of claims 1 to 8, **characterised in that** the step size *µ* of the PEAK-LMS algorithm is selected adaptively as a function of the error magnitude according to the system of equations $μ \left(n+1\right) = a ∗ μ \left(n\right) + b ∗ {e}^{2} \left(n\right)$ $e \left(n\right) = x \left(n\right) - y \left(n\right)$ $c \left(n+1\right) = c \left(n\right) + μ \left(n\right) ∗ e \left(n\right) ∗ x \left(n\right)$ wherein a and b are coefficients that ensure an adaptive step size and allow for a weighting between *µ*(*n*) and *e*²(*n*), and are linked via *a* = 1 *- b.*

10. Computer-aided method for the stable processing of an input audio signal of an acoustic system according to one of claims 1 to 9, **characterised in that** an adjustment of the adaptation rate is applied as a function of the error magnitude, according to the formulas: $w \left(n\right) = λ ∗ sgn \left(e\left(n\right)∗x\left(n\right)\right)$ $c \left(n+1\right) = c \left(n\right) + {C}_{α , β} \left(n\right) ∗ \left(w\left(n\right)-c\left(n\right)\right)$ ${C}_{α , β} \left(n+1\right) = a ∗ {C}_{α , β} \left(n\right) + b ∗ {e}^{2} \left(n\right)$ wherein ***C**_{α,β}*(*n*) = *α = β.*

11. Computer-aided method for the stable processing of an input audio signal of an acoustic system according to claim 10, **characterised in that** the time constant *α* of the attack case and the time constant *β* of the release case are different.

12. Computer-aided method for the stable processing of an input audio signal of an acoustic system according to one of claims 1 to 9, **characterised in that** the algorithm is applied to the frequency domain.

## Revendications

1. Procédé assisté par ordinateur pour le traitement d'un signal audio d'entrée d'un système acoustique, comportant au moins une entrée de signal audio, au moins une sortie de signal audio, une connexion de données entre l'entrée de signal audio et la sortie de signal audio, laquelle connexion de données est influencée par un filtre adaptatif (3), et un algorithme LMS (4) commandant le filtre adaptatif (3), dans lequel
a) l'algorithme LMS (4) estime une fonction de transfert *h*(*n*) sur la base d'un signal de référence *d*(*n*) et d'un signal d'erreur *e*(*n*),
b) l'estimation de la fonction de transfert est appliquée en tant que filtre adaptatif (3) et y est présente sous la forme d'une fonction de filtre initiale **c**(*n*),
c) l'émission en sortie du filtre adaptatif (3) s'effectue en tant que suite d'émissions en sortie de filtre sous la forme ***y***(*n*),
d) une comparaison d'une suite de signaux d'entrée ***x***(*n*) représentant les données d'entrée du signal audio d'entrée et de la suite d'émissions en sortie de filtre ***y***(*n*) de la fonction de filtre initiale ***c***(*n*) est effectuée, ce qui permet d'obtenir le signal d'erreur ***e***(*n*) à partir de la différence,
e) **caractérisé en ce que** l'algorithme LMS utilisé pour l'adaptation du filtre adaptatif (3) est un algorithme PEAK-LMS, dans lequel
f) pour l'algorithme, une fonction de signe ***w***(*n*) est utilisée, laquelle est calculée par l'intermédiaire
i. de la suite de signaux d'entrée ***x***(*n*),
ii. de la suite d'émissions en sortie de filtre ***y***(*n*),
iii. du signal d'erreur *e*(*n*) définissant la différence entre la suite de signaux d'entrée ***x***(*n*) et la suite d'émissions en sortie de filtre ***y***(*n*) par *e*(*n*) *= x*(*n*) *- y*(*n*),
iv. sous la forme ***w***(*n*) *= sign*(*e*(*n*) ** **x***(*n*))
g) laquelle est utilisée conjointement avec la fonction de filtre initiale ***c***(*n*) et une constante de temps ***C***(*α, β*), dans lequel *α* décrit une constante de temps d'un cas d'attaque du filtre adaptatif (3) et *β* décrit une constante de temps d'un cas de relâchement du filtre adaptatif (3), dans lequel ***C***(*α, β*) *= α* lorsque ***w***(*n*) *> **c***(*n*) et ***C***(*α, β*) = *β* lorsque ***w***(*n*) ≤ ***c***(*n*), afin de calculer la suite de valeurs de filtre adaptées ***c***(*n* + 1) au moyen de l'équation $c \left(n+1\right) = c \left(n\right) + C \left(α, β\right) * \left(w\left(n\right)-c\left(n\right)\right) .$

2. Procédé assisté par ordinateur pour le traitement stable d'un signal audio d'entrée d'un système acoustique selon la revendication 1, **caractérisé en ce que** la constante de temps *α* du cas d'attaque et la constante de temps *β* du cas de relâchement sont égales.

3. Procédé assisté par ordinateur pour le traitement stable d'un signal audio d'entrée d'un système acoustique selon l'une des revendications 1 et 2, **caractérisé en ce que** la suite de signaux d'entrée ***x***(*n*) est soumise à un préfiltrage avant qu'elle soit injectée dans l'algorithme.

4. Procédé assisté par ordinateur pour le traitement stable d'un signal audio d'entrée d'un système acoustique selon l'une des revendications 1 à 3, **caractérisé en ce que** le signal d'erreur *e*(*n*) est soumis à un préfiltrage avant qu'il soit injecté dans l'algorithme.

5. Procédé assisté par ordinateur pour le traitement stable d'un signal audio d'entrée d'un système acoustique selon l'une des revendications 3 ou 4, **caractérisé en ce que**, pour le préfiltrage, un filtre passe-haut, un filtre passe-bas, ou un filtre passe-bande ainsi que des combinaisons de ceux-ci sont utilisés.

6. Procédé assisté par ordinateur pour le traitement stable d'un signal audio d'entrée d'un système acoustique selon l'une des revendications 1 à 5, **caractérisé en ce que** la fonction de signe ***w***(*n*) est étendue à un coefficient de filtre *λ* de telle sorte que : ***w***(*n*) = *λ * sgn*(*e*(*n*) ** **x***(*n*)).

7. Procédé assisté par ordinateur pour le traitement stable d'un signal audio d'entrée d'un système acoustique selon la revendication 6, **caractérisé en ce que** le coefficient de filtre *λ* se situe dans un intervalle [0, 1].

8. Procédé assisté par ordinateur pour le traitement stable d'un signal audio d'entrée d'un système acoustique selon l'une des revendications 6 ou 7, **caractérisé en ce que** le coefficient de filtre *λ* peut être différent en fonction du signe de la fonction de signe ***w***(*n*) selon $λ = \left\{\begin{matrix}w \left(n\right) > 0 : {λ}_{+} \\ w \left(n\right) = 0 : 0 ou w \left(n\right) \\ w \left(n\right) < 0 : {λ}_{-}\end{matrix}\right.$

9. Procédé assisté par ordinateur pour le traitement stable d'un signal audio d'entrée d'un système acoustique selon l'une des revendications 1 à 8, **caractérisé en ce que** l'incrément *µ* de l'algorithme PEAK-LMS est sélectionné de manière adaptative en fonction de l'ampleur d'erreur selon le système d'équations $μ \left(n+1\right) = a ∗ μ \left(n\right) + b ∗ {e}^{2} \left(n\right)$ $e \left(n\right) = x \left(n\right) - y \left(n\right)$ $c \left(n+1\right) = c \left(n\right) + μ \left(n\right) ∗ e \left(n\right) ∗ x \left(n\right)$ dans lequel a et b sont des coefficients qui assurent un incrément adaptatif et permettent une pondération entre *µ*(*n*) et *e*²(*n*) et sont liés l'un à l'autre selon *a* = 1 *- b.*

10. Procédé assisté par ordinateur pour le traitement stable d'un signal audio d'entrée d'un système acoustique selon l'une des revendications 1 à 9, **caractérisé en ce qu'**un ajustement de la vitesse d'adaptation est appliqué en fonction de l'ampleur d'erreur, de manière correspondante aux formules $w \left(n\right) = λ ∗ sgn \left(e\left(n\right)∗x\left(n\right)\right)$ $c \left(n+1\right) = c \left(n\right) + {C}_{α , β} \left(n\right) ∗ \left(w\left(n\right)-c\left(n\right)\right)$ ${C}_{α , β} \left(n+1\right) = a ∗ {C}_{α , β} \left(n\right) + b ∗ {e}^{2} \left(n\right)$ dans lequel ***C**_{α,β}*(*n*) *= α* = *β*.

11. Procédé assisté par ordinateur pour le traitement stable d'un signal audio d'entrée d'un système acoustique selon la revendication 10, **caractérisé en ce que** la constante de temps *α* du cas d'attaque et la constante de temps *β* du cas de relâchement sont différentes.

12. Procédé assisté par ordinateur pour le traitement stable d'un signal audio d'entrée d'un système acoustique selon l'une des revendications 1 à 9, **caractérisé en ce que** l'algorithme est appliqué sur la gamme de fréquences.
